# EUROPÄISCHE PATENTSCHRIFT

(11) **EP 2 195 791 B1**
(45) Veröffentlichungstag und Bekanntmachung des Hinweises auf die Patenterteilung: **24.12.2014**
(21) Anmeldenummer: 08801571.4
(22) Anmeldetag: 13.08.2008
(51) Int. Cl.: G07D 7/20

(54) **VORRICHTUNG FÜR DIE KALIBRIERUNG VON SENSOREN**
APPARATUS FOR CALIBRATING SENSORS
DISPOSITIF D'ÉTALONNAGE DE DÉTECTEURS

(30) Priorität: 16.08.2007 DE 102007038754
(43) Veröffentlichungstag der Anmeldung: 16.06.2010
(73) Patentinhaber: Giesecke & Devrient GmbH, 81677 München (DE)
(72) Erfinder: WUNDERER, Bernd, 82319 Starnberg (DE)
(86) Internationale Anmeldenummer: PCT/EP2008/006667
(87) Internationale Veröffentlichungsnummer: WO 2009/021731

(56) Entgegenhaltungen:
- EP-A- 1 484 600
- GB-A- 2 345 181
- US-A- 5 282 053
- US-A1- 2007 140 544

## Beschreibung

Die Erfindung betrifft eine Vorrichtung für die Kalibrierung von Sensoren mittels eines Kalibriermediums.

Für die Kalibrierung von Sensoren werden Kalibriermedien verwendet, die bestimmte, fest vorgegebene Eigenschaften aufweisen. Mittels dieser bekannten Eigenschaften ist es möglich, die Sensoren zu kalibrieren, da die bekannten Eigenschaften der Kalibriermedien bestimmte, zu erwartende Ausgangssignale der Sensoren hervorrufen müssen. Weichen die Ausgangssignale der Sensoren von den aufgrund des verwendeten Kalibriermediums zu erwartenden Ausgangssignalen ab, kann eine Korrektur vorgenommen werden. Dazu werden beispielsweise Korrekturfaktoren bestimmt, mit denen die Ausgangssignale der Sensoren bei anschließenden Messungen beaufschlagt werden. Ebenso kann die Intensität einer Anregungsquelle, beispielsweise einer Beleuchtung, bei der Kalibrierung verändert werden, bis die Ausgangssignale des Sensors die zu erwartenden Werte aufweisen. Die veränderte Intensität der Anregungsquelle wird beibehalten und anschließend für Messungen mit dem Sensor verwendet.

Besondere Schwierigkeiten treten auf, wenn an die Kalibrierung von Sensoren hohe Ansprüche gestellt werden, weil mittels der Sensoren sensible Messungen vorgenommen werden, z. B. die Erkennung von Art (Währung, Denomination), Echtheit, Zustand (Verschmutzung, Beschädigung) usw. von Banknoten. In derartigen Fällen ist eine sehr präzise Kalibrierung der Sensoren erforderlich, da Fehlbeurteilungen aufgrund falscher Ausgangssignale der Sensoren unbedingt vermieden werden sollen, wie es beispielsweise in US 2007/0140544 A1 beschrieben ist. In diesem Zusammenhang hat sich die Verwendung von Kalibiermedien aus verschiedenen Gründen als problematisch herausgestellt.

Beispielsweise treten Probleme bei der Verwendung von Kalibriermedien auf, die von einer Bedienperson in den Bereich des zu kalibrierenden Sensors gebracht werden, da die unsachgemäße Handhabung zu falschen Ergebnissen bei der Kalibrierung führen kann. Zudem unterliegen die Kalibriermedien wegen der manuellen Handhabung besonderem Verschleiß. Bei unsachgemäßer Lagerung der Kalibriermedien durch die Bedienperson können zudem Alterungseffekte die Eigenschaften der Kalibriermedien verändern, wodurch diese unbrauchbar werden.

Werden die Kalibriermedien fest in den Erfassungsbereich des zu kalibrierenden Sensors eingebracht, kommt es häufig zu einer Verschmutzung der Kalibriermedien oder zu Alterungseffekten, welche die Kalibriermedien unbrauchbar machen. Zudem ist es wichtig, die Kalibiermedien möglichst nahe in den Fokusbereich des zu kalibrierenden Sensors zu bringen, damit eine möglichst gute Kalibrierung erfolgen kann. Bei fest angebrachten Kalibriermedien verursacht diese Forderung jedoch erhebliche Schwierigkeiten, da in Fokusbereich normalerweise die zu messenden Objekte angeordnet sind, z. B. die oben erwähnten Banknoten.

Werden die Kalibriermedien beweglich angeordnet, so daß sie bei Bedarf in den Erfassungsbereich des zu kalibrierenden Sensors eingebracht werden können, ist in der Regel erheblicher mechanischer Aufwand erforderlich, um die Kalibriermedien in den Erfassungsbereich des zu kalibrierenden Sensors bringen und wieder entfernen zu können. Zusätzliche Probleme können entstehen, wenn die zu untersuchenden Objekte, z. B. Banknoten, an den Senso ren mit großer Geschwindigkeit vorbeitransportiert werden. In diesem Fall versperren häufig Teile des verwendeten Transportsystems ein einfaches Ein- und Ausbringen der Kalibriermedien in den Erfassungsbereich der zu kalibrierenden Sensoren. Zudem müssen besondere Maßnahmen ergriffen werden, um die Kalibriermedien vor Verschmutzung zu schützen, da die zu untersuchenden Objekte, z. B. Banknoten, häufig mit größeren Mengen Schmutz, z. B. Staub, behaftet sind, falls sie Teil des Transportsystems sind, wie beispielsweise in GB 2 345181 A1.

Weitere Probleme können dadurch entstehen, wenn die Sensoren größere zeilen- oder flächenförmige Gebiete erfassen sollen, weshalb sie beispielsweise als Zeilenkamera aufgebaut sind. Derartige Sensoren weisen eine Vielzahl von Elementen auf, die nebeneinander angeordnet sind, um z. B. den zeilenförmigen Sensor mit einer erforderlichen Länge zu bilden. In derartigen Fällen ist es wünschenswert eine Kalibrierung für alle den Sensor bildenden Elemente durchführen zu können.

Ausgehend von diesem Stand der Technik liegt der Erfindung die Aufgabe zugrunde, eine Vorrichtung für die Kalibrierung von Sensoren mittels eines Kalibriermediums anzugeben, welche einfach aufgebaut ist und eine präzise Kalibrierung ermöglicht.

Die Lösung dieser Aufgabe ergibt sich aus den Merkmalen des Anspruchs 1. Weiterbildungen sind Gegenstand der Unteransprüche.

Die Erfindung beruht auf der Erkenntnis, daß ausgehend von einer Vorrichtung für die Kalibrierung mindestens eines Sensors mittels eines Kalibriermediums, bei der ein Betriebsmodus für die Prüfung von Meßobjekten, insbesondere Banknoten, mittels des mindestens einen Sensors und einem Kalibriermodus, für die Kalibrierung des mindestens einen Sensors mittels des Kalibriermediums vorgesehen ist, wobei das Kalibriermedium erfindungsgemäß aus steifem, bandförmigem Material bestehet, das zu einem Wickel aufgewickelt ist, wobei das Kalibriermedium mittels eines Antriebs von dem Wickel abgewickelt oder auf den Wickel aufgewickelt werden kann, wobei das Kalibriermedium im Kalibriermodus für die Kalibrierung des mindestens einen Sensors mittels des Antriebs von dem Wickel abgewickelt und in den Erfassungsbereich des mindestens einen Sensors geschoben wird, und das Kalibriermedium nach Beendigung des Kalibriermodus mittels des Antriebs auf den Wickel aufgewickelt wird, um die Prüfung von Meßobjekten im Erfassungsbereich des Sensors während des Betriebsmodus zu ermöglichen.

Der Vorteil der erfindungsgemäßen Lösung besteht darin, daß durch die Verwendung eines Kalibriermediums aus steifem, bandförmigem Material, ein kompakter Wickel aus dem Kalibriermedium aufgewickelt werden kann. In dem Wickel ist das Kalibriermedium wenig anfällig für Alterung und Verschmutzung. Weil das Kalibriermedium zudem aus steifem, bandförmigem Material besteht, kann dies einfach von dem Wickel abgewickelt werden und wegen der Steifigkeit seines Materials kann das bandförmige Kalibriermedium, bedingt durch das Abwickeln, in den Erfassungsbereich des zu kalibrierenden Sensors geschoben werden, ohne daß dafür aufwendige mechanische Einrichtungen für den Transport oder die Führung bzw. Positionierung des Kalibriermediums benötigt werden. Zudem wird es ohne weiteres möglich auch Sensoren mit einer größeren zeilen- oder flächenmäßigen Ausdehnung zu kalibrieren, wobei alle Elemente derartiger zeilen- oder flächenmäßiger Sensoren in die Kalibrierung einbezogen werden können, da das bandförmige Kalibriermedium so bemessen werden kann, daß es sich bei der Kalibrierung über alle Elemente des Sensors erstreckt.

Weitere Ausführungsformen und Vorteile der Erfindung werden im Folgenden anhand der Figuren sowie deren Beschreibung erläutert.

Es zeigen
- Figur 1: eine erste Ausführungsform einer erfindungsgemäßen Vorrichtung für die Kalibrierung von Sensoren mittels eines Kalibriermediums, in einem Kalibriermodus,
- Figur 2: die erste Ausführungsform der erfindungsgemäßen Vorrichtung für die Kalibrierung von Sensoren mittels eines Kalibriermediums nach Figur 1, in einem Betriebsmodus,
- Figur 3: die erste Ausführungsform der erfindungsgemäßen Vorrichtung für die Kalibrierung von Sensoren mittels eines Kalibriermediums nach Figur 1, entlang eines Schnitts A-A durch die Vorrichtung, und
- Figur 4: eine zweite Ausführungsform einer erfindungsgemäßen Vorrichtung für die Kalibrierung von Sensoren mittels eines Kalibriermediums.

Figur 1 zeigt eine erste Ausführungsform einer erfindungsgemäßen Vorrichtung für die Kalibrierung von Sensoren mittels eines Kalibriermediums, in einem Betriebsmodus. Figur 1a zeigt die Vorrichtung in einer Seitenansicht, während Figur 1b eine Sicht auf die Vorrichtung darstellt.

Die Vorrichtung weist einen Sensor 3 auf, der einen oder mehrere Detektoren sowie eine oder mehrere Anregungsquellen enthält. Bei den Detektoren kann es sich beispielsweise um Fotodioden, CCD-Sensoren, Ultraschallsensoren usw. handeln. Entsprechend der Detektoren sind die Anregungsquellen des Sensors 3 Leuchtdioden, Glühlampen, Entladungslampen, Ultraschallquellen usw. Der Sensor 3 führt Remissionsmessungen durch, d. h. die von den Anregungsquellen stammenden Signale werden von einem Meßobjekt oder einem Kalibriermedium zu den Detektoren des Sensors 3 remittiert. Wie dargestellt, kann ein weiterer Sensor 3' vorgesehen werden, der dem ersten Sensor 3 gegenüberliegend angeordnet ist, so daß sich das Meßobjekt oder Kalibriermedium zwischen den beiden Sensoren 3, 3' befindet. Der weitere Sensor 3' kann wie der erste Sensor 3 aufgebaut sein, es ist aber auch möglich, daß der erste Sensor 3 nur einen oder mehrere Detektoren enthält, während der weitere Sensor 3' nur eine oder mehrere Anregungsquellen enthält, so daß der sich ergebende Sensor 3, 3' Transmissionsmessungen durchführt.

Für die Kalibrierung des Sensors 3, 3' ist ein Kalibriermedium 1 vorgesehen. Das Kalibriermedium 1 besteht aus einem steifen Material, z. B. Stahl, insbesondere Federstahl, oder Kunststoff, welches bandförmig ausgebildet ist. Das bandförmige Kalibriermedium 1 wird von einem Antrieb 4, z. B. einem Motor, spiralförmig aufgewickelt. Der Wickel bzw. die Spirale oder Rolle des Kalibriermediums 1 kann in einem Gehäuse 12 untergebracht sein, damit das Kalibriermedium 1 vor Verschmutzung und alterungsbeschleunigenden Einflüssen, z. B. intensive Beleuchtung, geschützt ist. Im Bereich des Eingangs des Gehäuses 12 kann zudem ein Reinigungselement 13 vorgesehen werden, welches das Kalibriermedium 1 reinigt, wenn es in das Gehäuse 12 zurückbewegt wird, um die Einbringung von anhaftendem Schmutz in das Gehäuse 12 zu vermeiden. Wird der Motor 4 mit einer ersten Drehrichtung 5 betreiben, wird das Kalibriermedium 1 von dem Wickel abgewickelt und entlang einer ersten Bewegungsrichtung 6 entlang des Sensors 3, 3' bewegt. Zur sicheren Positionierung und Bewegung des Kalibriermediums können Führungselemente 2, 2', 2" vorgesehen sein, welche sicherstellen, daß das Kalibriermedium 1 sich an einer genau festgelegten Position in Bezug zu dem Sensor 3, 3' und seinem Erfassungsbereich befindet, insbesondere an einer Position, die normalerweise von einem Meßobjekt eingenommen wird, insbesondere dem Fokusbereich des Sensors 3, 3'. Nachdem das Kalibriermedium 1 eine Endposition 2" erreicht hat, wird der Motor 4 gestoppt.

Im Erfassungsbereich des Sensors 3, 3' befindet sich nunmehr ein Referenzelement 1', welches Bestandteil des Kalibriermediums 1 ist, um die Kalibrierung des Sensors 3, 3' durchzuführen. Das Referenzelement 1' kann beispielsweise auf das Material des Kalibriermediums 1 ein- oder zweiseitig aufgedruckt, aufgeklebt oder in anderer Weise aufgebracht sein. Es ist aber auch möglich, daß das Material des Kalibriermediums 1 selbst das Referenzelement 1' bildet, bzw. daß das Referenzelement 1' in das Kalibriermedium 1 eingebracht wird. Das Referenzelement 1' weist besondere Eigenschaften auf, die vorgegeben sind und für die Kalibrierung des Sensors 3, 3' verwendet werden. Das Referenzelement 1' wird entsprechend der Eigenschaften des verwendeten Sensors 3,3' gewählt, beispielsweise kann es sich um eine Weißreferenz handeln oder um ein Referenzelement 1' mit einer besonderen spektralen Eigenschaft, z. B. besondere rote, grüne oder blaue Farbeigenschaften aufweisen. Auch das Material des Kalibriermediums 1 kann entsprechend der Eigenschaften des Sensors 3, 3' gewählt werden. Handelt es sich bei dem Sensor 3, 3' beispielsweise um einen Transmissionssensor, muß sichergestellt sein, daß insbesondere das Material des Kalibriermediums 1 für die Signale der verwendeten Anregungsquelle transparent ist, falls das Material selbst nicht das Referenzelement 1' ist. Bei der Kalibrierung wird insbesondere ermittelt, ob die vom Sensor 3, 3' gemessenen Werte mit den erwarteten Werten übereinstimmen, die sich aus den vorgegebenen Eigenschaften des Kalibriermediums 1 bzw. des Referenzelements 1' ergeben müsssen. Treten Abweichungen auf, wird in der eingangs beschriebenen Weise eine Korrektur vorgenommen, z. B. mittels Korrekturfaktoren, die bei späteren Messungen verwendet werden, oder durch Veränderung der Intensität der Anregungsquellen des Sensors 3, 3'.

In Figur 2 ist die erste Ausführungsform der erfindungsgemäßen Vorrichtung für die Kalibrierung von Sensoren mittels eines Kalibriermediums nach Figur 1 in einem Betriebsmodus dargestellt. Auf die Darstellung des weiteren Sensors 3' wurde aus Gründen der Übersichtlichkeit verzichtet.

Im Gegensatz zu Figur 1 sind zusätzlich Teile 11 eines Transportsystems dargestellt, welche das zu untersuchende Objekt, insbesondere Banknoten 10, in einer Transportrichtung T am Sensor 3 vorbeitransportieren, der dabei eine ihm zugewandte Seite der Banknoten 10 untersucht. Derartige Transportsysteme werden beispielsweise in Banknotenbearbeitungsmaschinen verwendet, in der Banknoten 10 geprüft, sortiert, zerstört, angenommen, gespeichert usw. werden.

Wie ersichtlich, wurde der Motor 4 mit einer zweiten Drehrichtung 5' betreiben, damit das Kalibriermedium 1 auf den Wickel aufgewickelt und entlang einer zweiten Bewegungsrichtung 6' aus dem Bereich des Sensors 3 entfernt wurde, damit an seiner Stelle die Banknote 10 vom Transportsystem 11 am Sensor 3 vorbeitransportiert werden kann. Bei Erreichen einer Endposition des Kalibriermediums 1 wird der Motor 4 gestoppt.

Figur 3 zeigt die erste Ausführungsform der erfindungsgemäßen Vorrichtung für die Kalibrierung von Sensoren mittels eines Kalibriermediums nach Figur 1, entlang eines Schnitts A-A durch die Vorrichtung.

Aus Figur 3a ist ersichtlich, wie das Kalibriermedium 1 von den Führungselementen 2 im Bereich des Sensors 3 geführt wird, damit es die gewünschte Position einnimmt, d. h. sich möglicht im Fokusbereich des Sensors 3 befindet, in der sich während des normalen Betriebs die zu untersuchenden Banknoten 10 befinden.

In Figur 3b ist eine Variante des Kalibriermediums 1 dargestellt. Das Kalibriermedium 1 weist bei dieser Variante einer Querkrümmung auf, welche das Kalibriermedium 1 vorspannt, wodurch die oben beschriebenen steifen Eigenschaften des Materials des Kalibriermediums 1 verstärkt werden. Durch die Querkrümmung des Kalibriermediums 1 kann erreicht werden, daß das Kalibriermedium 1 sich beim Abwickeln sicher gerade ausrichtet, um den Sensor 3 genau in der gewünschten Position abzudecken. Dadurch kann die Anzahl der Führungselemente 2, 2' gering gehalten werden oder es kann sogar vollständig auf diese verzichtet werden.

In Figur 4 ist eine zweite Ausführungsform einer erfindungsgemäßen Vorrichtung für die Kalibrierung von Sensoren mittels eines Kalibriermediums dargestellt.

Die wesentlichen Bestandteile sowie die Funktion der Vorrichtung für die Kalibrierung von Sensoren nach der zweiten Ausführungsform entsprechen der oben im Zusammenhang mit den Figuren 1 bis 3 beschriebenen Vorrichtung nach der ersten Ausführungsform. Entsprechend werden für diese Bestandteile dieselben Bezugszeichen verwendet.

Figur 4a zeigt die Vorrichtung für die Kalibrierung des Sensors 3, zu einem Zeitpunkt an dem sich ein erstes Referenzelement 1', z. B. einer Weißreferenz, über dem Sensor 3 befindet, um diesen zu kalibrieren. Nach Durchführung der Kalibrierung des Sensors 3 mittels des ersten Referenzelements 1' wird der Motor 4 mit der ersten Drehrichtung 5 betrieben, woraufhin das Kalibriermedium 1 in der ersten Bewegungsrichtung 6 über den Sensor 3 hinaus bewegt wird. Ein sich an das Führungselement 2' anschließendes Leitelement 7 leitet das Kalibriermedium 1 in Richtung einer Antriebswelle eines weiteren Antriebs 14, z. B. eines weiteren Motors. Die Antriebswelle des weiteren Motors 14 und das Kalibriermedium 1 weisen Elemente 8, 9 einer Kupplung auf, welche die Antriebswelle des weiteren Motors 14 und das Kalibriermedium 1 miteinander verbinden, wenn das Kalibriermedium 1 vom ersten Motor 4 weiterbewegt wird.

Nachdem die Kupplung 8,9 eingerastet ist (Figur 4b), wird auch der weitere Motor 14 mit einer ersten Drehrichtung 15 gestartet, die der ersten Drehrichtung 5 des ersten Motors 5 entspricht. Das Kalibriermedium 1 wird dann vom weiteren Motor 14 zu einem Wickel geformt. Da das Kalibriermedium 1 nunmehr vom weiteren Motor 14 gezogen wird, kann der erste Motor 4 abgeschaltet werden. Das Kalibriermediums 1 wird mit der ersten Bewegungsrichtung 6 solange weiterbewegt, bis ein zweites Referenzmedium 1", beispielsweise ein Referenzmedium mit einer speziellen spektralen Eigenschaft, den Erfassungsbereich des Sensors 3 abdeckt. Woraufhin der Sensor 3 mittels des zweiten Referenzmediums 1" kalibriert wird.

Es kann vorgesehen sein, daß auch die Antriebswelle des ersten Motors 4 und das damit verbunden Ende des Kalibriermediums 1 eine Kupplung entsprechend der zuvor in Zusammenhang mit Figur 4 beschriebenen Kupplung aufweisen. In diesem Fall muß das Kalibriermedium 1 nach Beendigung ges Kalibriervorgangs nicht zurück auf den durch den ersten Motor 4 gebildeten Wickel gewickelt werden. Vielmehr wird das Kalibriermedium 1 vom zweiten Motor 14 solange aufgewickelt, bis das Kalibriermedium 1 aus dem Erfassungsbereich des Sensors 3 entfernt ist. Beim nachfolgenden Kalibriervorgang wird das Kalibriermedium dann wieder mittels des ersten Motors 4 aufgewickelt.

Ebenso kann es vorgesehen sein, daß kein weiterer Motor 14 vorgesehen ist. In diesem Fall wird das Kalibriermedium 1 nur durch Ab- und Aufwickeln mit dem ersten Motor 4, bewegt. Im Bereich hinter dem Führungselement 2' muß in diesem Fall jedoch ausreichend Platz für die Bewegung des Kalibriermediums 1 sein. Es ist auch möglich das Leitelement 7 zu verwenden, in diesem Fall muß ausreichend Platz für die Bewegung des Kalibiermediums 1 unterhalb des Führungselements 2' vorhanden sein. Falls das Kalibriermedium 1 ausreichend steif ist, können auch mehrere Leitelemente verwendet werden, um das Kalibriermedium 1 mehrfach umzulenken. Dabei ist es auch denkbar ein Gehäuse, entsprechend des Gehäuses 12 aus Figur 1a, zu verwenden, in welchem sich das Kalibriermedium 1 zu einem Wickel aufrollt, wenn es durch den ersten Motor 4 bewegt wird.

Falls es für die sichere Führung des Kalibriermediums 1 erforderlich ist, können auch mehr als die dargestellten Führungselemente 2, 2' verwendet werden. Weitere in der Bewegungsrichtung angeordnete Führungselemente, z. B. das Führungselement 2', können eingangsseitig trichterförmig aufgeweitet sein, so daß diese Führungselemente das Kalibriermedium 1 erfassen können, auch wenn dieses von der Solllage abweicht. Es kann beispielsweise auch vorgesehen sein, daß durchgängige Führungselemente verwendet werden.

Statt der Verwendung von Führungselementen 2, 2', oder zusätzlich zu den Führungselementen 2, 2', kann das Kalibriermedium 1 auf einem Gehäuse des Sensors 3, 3' geführt werden. Beispielsweise kann das Kalibriermedium 1 entlang eines im Gehäuse angeordneten Sichtfensters für den Sensor 3, 3' bewegt werden, über das im normalen Betrieb die vom Sensor 3, 3' zu untersuchenden Meßobjekte bewegt werden.

Um den Sensor 3, 3' und das Kalibriermedium 1 vor Umwelteinflüssen, z. B. vor Verschmutzung, zu schützen, können Sensor 3, 3' und Kalibriermedium 1 auch in einem gemeinsamen Gehäuse untergebracht sein. In diesem Fall sollte das Kalibriermedium 1 so nahe wie möglich an einem für den Sensor 3, 3' vorgesehenen Fenster entlanggeführt werden, damit sich das Kalibriermedium 1 möglichst nahe dem Fokusbereich des Sensors 3, 3'befindet, an dem sich im normalen Betrieb die zu untersuchenden Meßobjekte befinden.

## Patentansprüche

1. Vorrichtung mit mindestens einem Sensor (3, 3') und einem Kalibriermedium (1), mit einem Betriebsmodus für die Prüfung von Meßobjekten (10), insbesondere Banknoten, mittels des mindestens einen Sensors (3, 3') und einem Kalibriermodus, für die Kalibrierung des mindestens einen Sensors (3, 3') mittels des Kalibriermediums (1),
**dadurch gekennzeichnet, daß**
das Kalibriermedium (1) aus steifem, bandförmigem Material besteht, das zu einem Wickel aufgewickelt ist,
das Kalibriermedium (1) mittels eines Antriebs (4,14) von dem Wickel abgewickelt oder auf den Wickel aufgewickelt werden kann,
das Kalibriermedium (1) im Kalibriermodus für die Kalibrierung des mindestens einen Sensors (3, 3') mittels des Antriebs (4) von dem Wickel abgewickelt und in den Erfassungsbereich des mindestens einen Sensors (3, 3') geschoben wird, und
das Kalibriermedium (1) nach Beendigung des Kalibriermodus mittels des Antriebs (4,14) auf den Wickel aufgewickelt wird, um die Prüfung von Meßobjekten (10) im Erfassungsbereich des Sensors während des Betriebsmodus zu ermöglichen.

2. Vorrichtung nach Anspruch 1, wobei das Material des Kalibriermediums (1) aus Stahl, insbesondere Federstahl, oder Kunststoff besteht.

3. Vorrichtung nach Anspruch 1 oder 2, wobei das Kalibriermedium (1) eine Querkrümmung aufweist.

4. Vorrichtung nach einem der Ansprüche 1 bis 3, wobei das Kalibriermedium (1) mindestens ein Referenzelement (1',1") aufweist, welches auf mindestens einer Oberfläche oder im Material des Kalibriermediums (1) angebracht ist, und insbesondere eine Weißreferenz oder eine Referenz mit besonderen spektralen Eigenschaften ist, wobei beim Vorhandensein unterschiedlicher Referenzelemente (1,1') diese nacheinander folgend auf oder in dem bandförmigen Kalibriermedium (1) angeordnet sind und während des Kalibriermodus nacheinander von dem Antrieb (4) in den Erfassungsbereich des mindestens einen Sensors (3,3') geschoben werden.

5. Vorrichtung nach einem der Ansprüche 1 bis 4, wobei Führungselemente (2, 2', 2") vorgesehen sind, um das Kalibriermedium (1) im Erfassungsbereich des Sensors (3, 3') zu positionieren, insbesondere innerhalb eines Fokusbereichs des Sensors (3,3').

6. Vorrichtung nach einem der Ansprüche 1 bis 5, wobei ein Gehäuse (12) für den Wickel des Referenzmediums (1) vorgesehen ist.

7. Vorrichtung nach Anspruch 6, wobei ein Reinigungselement (13) für das Referenzmedium (1) vorgesehen ist, welches das Referenzmedium (1) reinigt, bevor es in das Gehäuse (12) eingeführt wird.

8. Vorrichtung nach einem der Ansprüche 1 bis 7, wobei ein weiterer Antrieb (14) vorhanden ist, an welchen das Kalibriermedium (1) mittels einer Kupplung (8, 9) angebunden werden kann, um das vom Antrieb (4) vom Wickel abgewickelte Kalibriermedium (1) nach Überquerung des Sensors (3,3') zu einem weiteren Wickel aufzuwickeln.

9. Vorrichtung nach einem der Ansprüche 1 bis 8, wobei die Vorrichtung Bestandteil einer Banknotenbearbeitungsmaschine ist.

## Claims

1. An apparatus having at least one sensor (3, 3') and a calibration medium (1), having an operating mode for checking measuring objects (10), in particular bank notes, by means of the at least one sensor (3, 3') and a calibrating mode for calibrating the at least one sensor (3, 3') by means of the calibration medium (1), **characterized in that**
the calibration medium (1) consists of rigid, band-shaped material which is wound into a reel,
the calibration medium (1) can be unwound from the reel or wound onto the reel by means of a drive (4, 14),
in the calibrating mode for calibrating the at least one sensor (3, 3'), the calibration medium (1) is unwound from the reel by means of the drive (4) and pushed into the capture region of the at least one sensor (3, 3'), and
after termination of the calibrating mode, the calibration medium (1) is wound onto the reel by means of the drive (4, 14) in order to enable the check of measuring objects (10) in the capture region of the sensor during the operating mode.

2. The apparatus according to claim 1, wherein the material of the calibration medium (1) consists of steel, in particular spring steel, or plastic.

3. The apparatus according to claim 1 or 2, wherein the calibration medium (1) has a transverse curvature.

4. The apparatus according to any of claims 1 to 3, wherein the calibration medium (1) has at least one reference element (1', 1") which is mounted on at least one surface or within the material of the calibration medium (1), and is in particular a white reference or a reference having special spectral properties, wherein if different reference elements (1, 1') are present they are disposed successively on or in the band-shaped calibration medium (1) and pushed into the capture region of the at least one sensor (3, 3') successively by the drive (4) during the calibrating mode.

5. The apparatus according to any of claims 1 to 4, wherein guide elements (2, 2', 2") are provided in order to position the calibration medium (1) in the capture region of the sensor (3, 3'), in particular within a focus region of the sensor (3, 3').

6. The apparatus according to any of claims 1 to 5, wherein a housing (12) is provided for the reel of the reference medium (1).

7. The apparatus according to claim 6, wherein a cleaning element (13) for the reference medium (1) is provided which cleans the reference medium (1) before it is introduced into the housing (12).

8. The apparatus according to any of claims 1 to 7, wherein a further drive (14) is present to which the calibration medium (1) can be connected by means of a coupling (8, 9) in order to wind the calibration medium (1) unwound from the reel by the drive (4) into a further reel after crossing the sensor (3, 3').

9. The apparatus according to any of claims 1 to 8, wherein the apparatus is part of a bank-note processing machine.

## Revendications

1. Dispositif comportant au moins un capteur (3, 3') et un moyen d'étalonnage (1), ayant un mode de fonctionnement pour l'examen d'objets à mesurer (10), notamment de billets de banque, par le biais du au moins un capteur (3, 3'), et un mode d'étalonnage pour l'étalonnage du au moins un capteur (3,3') par le biais du moyen d'étalonnage (1),
**caractérisé en ce que**
le moyen d'étalonnage (1) consiste en un matériau rigide en forme de bande qui est enroulé en bobine,
le moyen d'étalonnage (1) peut, par le biais d'un entraînement (4, 14), être déroulé de la bobine ou enroulé sur la bobine,
le moyen d'étalonnage (1) est, dans le mode d'étalonnage pour l'étalonnage du au moins un capteur (3, 3'), déroulé de la bobine par le biais de l'entraînement (4) et poussé dans la zone de détection du au moins un capteur (3, 3'), et
le moyen d'étalonnage (1) est, après achèvement du mode d'étalonnage, enroulé sur la bobine par le biais de l'entraînement (4, 14) afin de permettre l'examen d'objets à mesurer (10) dans la zone de détection du capteur durant le mode de fonctionnement.

2. Dispositif selon la revendication 1, le matériau du moyen d'étalonnage (1) consistant en de l'acier, notamment en de l'acier ressort, ou en de la matière plastique.

3. Dispositif selon la revendication 1 ou 2, le moyen d'étalonnage (1) présentant une courbure transversale.

4. Dispositif selon une des revendications de 1 à 3, le moyen d'étalonnage (1) présentant au moins un élément de référence (1', 1") qui est appliqué au moins sur une surface ou dans le matériau du moyen d'étalonnage (1), et est notamment une référence de blanc ou une référence ayant des propriétés spectrales particulières, et, quand il y a différents éléments de référence (1, 1'), ces derniers étant disposés l'un à la suite de l'autre sur ou dans le moyen d'étalonnage (1) en forme de bande et étant, durant le mode d'étalonnage, poussés l'un après l'autre par l'entraînement (4) dans la zone de détection du au moins un capteur (3, 3').

5. Dispositif selon une des revendications de 1 à 4, des éléments de guidage (2, 2', 2") étant prévus afin de positionner le moyen d'étalonnage (1) dans la zone de détection du capteur (3, 3'), notamment à l'intérieur d'une zone de focalisation du capteur (3, 3').

6. Dispositif selon une des revendications de 1 à 5, un boîtier (12) étant prévu pour la bobine du moyen d'étalonnage (1).

7. Dispositif selon la revendication 6, un élément épurateur (13) épurant le moyen de référence (1) avant son introduction dans le boîtier (12) étant prévu pour le moyen de référence (1).

8. Dispositif selon une des revendications de 1 à 7, il y ayant un entraînement (14) supplémentaire auquel le moyen d'étalonnage (1) peut être amarré par le biais d'un accouplement (8, 9) afin de, après franchissement du capteur(3, 3'), enrouler en une nouvelle bobine le moyen d'étalonnage (1) déroulé de la bobine par l'entraînement (4).

9. Dispositif selon une des revendications de 1 à 8, le dispositif faisant partie d'une machine de traitement des billets de banque.
